# EUROPÄISCHE PATENTSCHRIFT

(11) **EP 3 823 472 B1**
(45) Veröffentlichungstag und Bekanntmachung des Hinweises auf die Patenterteilung: **07.09.2022**
(21) Anmeldenummer: 19768700.7
(22) Anmeldetag: 17.07.2019
(51) Int. Cl.: A24B 15/16, A24D 1/18

(54) **VERFAHREN ZUR HERSTELLUNG EINES NIKOTINFREIEN TABAKERSATZES AUF PFLANZLICHER BASIS**
METHOD FOR PRODUCING A PLANT-BASED NICOTINE-FREE TOBACCO SUBSTITUTE
PROCÉDÉ DE FABRICATION D'UN SUBSTITUT DE TABAC SANS NICOTINE À BASE DE PLANTES

(30) Priorität: 18.07.2018 DE 102018117397
(43) Veröffentlichungstag der Anmeldung: 26.05.2021
(73) Patentinhaber: Fruuqqa GmbH, 51149 Köln (DE)
(72) Erfinder: MALEKI, Abbas, 50823 Köln (DE)
(74) Vertreter: Wichmann, Hendrik
(86) Internationale Anmeldenummer: PCT/DE2019/100663
(87) Internationale Veröffentlichungsnummer: WO 2020/015789

(56) Entgegenhaltungen:
- WO-A1-2010/020258
- CN-A- 1 066 173
- DE-A1-102009 060 449

## Beschreibung

Die vorliegende Erfindung betrifft ein Verfahren zur Herstellung eines nikotinfreien Tabakersatzes auf pflanzlicher Basis sowie einen Tabakersatz, der durch das erfindungsgemäße Verfahren erhältlich und insbesondere für die Verwendung in Wasserpfeifen oder Zigaretten geeignet ist.

Nikotin ist eine abhängig machende Droge, die den Konsumenten oft zu jahrelangem Rauchen zwingt. Viele Raucher schaffen es wegen der Droge Nikotin nicht, das Rauchen aufzugeben oder auf ein Minimum einzuschränken, da Nikotin Entzugserscheinungen hervorruft, die ein erneutes Rauchverlangen mit sich bringen. Es gibt zahlreiche Hilfsmittel, die es dem Raucher erleichtern sollen, mit dem Rauchen aufzuhören. Zu den bekanntesten zählt hierbei das Nikotinpflaster, das jedoch selbst das Gift Nikotin enthält und dessen Anwendung nicht immer von Erfolg gekrönt ist.

Es hat nicht an Bemühungen gefehlt, als Alternative zu nikotinhaltigem Tabak andere rauchbare Materialien bereitzustellen, die es Konsumenten ermöglichen sollen, weiterhin zu rauchen, ohne das schädliche Nikotin in den Körper aufzunehmen.

Aus der deutschen Patentschrift DE 844 250 B ist beispielsweise bekannt, als Tabakersatz für die Herstellung von Umhüllungen aller Art für Tabakwaren ein für den Rauchgenuß geeignetes Pflanzengut zu verwenden, dem nach der Fermentierung die wasserlöslichen Inhaltsstoffe entzogen werden und das anschließend nach Vermahlung auf einen geeigneten Suspensionsgrad auf der Papiermaschine zu Folien verarbeitet wird. Zur Erhöhung der mechanischen Festigkeit kann dem Pflanzengut Fremdcellulose zugesetzt werden. Zur Unterhaltung der Verbrennung werden sauerstoffabgebende Mittel, wie Kaliumpermanganat, oder pyrophore Stoffe, wie Eisen oder Aluminium, zugesetzt.

Die französische Patentschrift FR 884 284 A beschreibt die Herstellung von Folien bzw. Blättern nach bekannten Methoden der Papierindustrie, die fein geschnitten unter anderem als tabakähnliches Produkt für Zigaretten verwendet werden können. Als Trägermaterial für diese Folien werden Maisblätter, Alfagras und Reisstroh in der üblichen Vermahlung verwendet. Zur Erzielung der gewünschten Färbung und zur Förderung der Verbrennung werden Farbstoffe und verbrennungsfördernde Stoffe, wie Ammoniumnitrat, eingearbeitet. Aluminium- und/oder Magnesiumsalze können ebenfalls zugesetzt werden, wenn zu wenig Asche gebildet wird.

In der britischen Patentschrift GB 432 863 A wird ein Tabakersatz auf der Basis eines Fasermaterials als Trägerstoff beschrieben, der in seinen Eigenschaften Naturtabak möglichst nahekommen soll. Zu diesem Zweck werden in die Folie des Fasermaterials die geeigneten Stoffe, wie Aromatisierungsmittel und Stoffe, die eine normale Verbrennung des Produkts gewährleisten sollen, eingearbeitet. Als Fasermaterial ist Cellulose geeignet. Zur Aromatisierung dient vorzugsweise Tabakextrakt.

Aus der US-amerikanischen Patentschrift US 257 602 1 A ist ein Tabakaustauschmaterial aus unaufgeschlossenen kurzen und aufgeschlossenen langen Bagassefasern bekannt, wobei insbesondere ein Mischungsverhältnis von 25 Gew.-% kurzen und 75 Gew.-% langen Fasern als bevorzugt beschrieben ist. Dieses Mischungsverhältnis soll zu einer Brenncharakteristik führen, die der des Tabaks entspricht.

Aus der britischen Patentschrift GB 909 699 A ist es bekannt, Tabakfüllungen und Zigarettenpapier wasserabspaltende Substanzen, wie aktiviertes Al-Oxyd, aktivierten Bauxit und kristallisiertes hydratisiertes Al-Oxyd, zuzusetzen. Dieser Zusatz erfolgt zur Beeinflussung der Brenncharakteristik und Minderung der Teerbildung und der cancerogenen Verbindungen im Rauch.

Die DE 10 2009 060 449A1 zeigt ein Verfahren zur Herstellung eines nikotinfreien Tabakersatzes auf pflanzlicher Basis, wobei Glycerin mit Glucosesirup vermischt wird und eine Mischung aus getrockneten Pflanzenbestandteilen mit dem Gemisch befeuchtet wird. Der beschriebene Tabakersatz besteht aus 25% Glyzerin, 35% Zucker, 3% Wasser, 2% Aromen und 35% thermisch behandelter Obstschalen bzw. Gemüseschalen und Beeren.

Die WO2010/020258 offenbart eine "Melasse" umfassend (in %) eine Füllsubstanz (10), medizinisches botanisches Glycerin (42-46), Maishonig oder Fruchtzucker (37-41), Geschmacks- und Nährstoffduft (5-6) und flüssige Nährstofffarbe (1-2),wobei die Füllsubstanz gepresstes Zuckerrohrmark oder gepresste Zuckerrote Rüben, Maishonig Glukose und Fruchtzucker Fruktose ist. Melassen werden zwischen 60 und 70°C erhitzt und mit der Füllsubstanz gerührt. Das Mischen wird bei normaler Raumtemperatur, d.h. etwa 20-25°C, durchgeführt.

Bei den zahlreichen Bemühungen, alternative rauchbare Materialien zur Verfügung zu stellen, sind bislang keine Materialien gefunden worden, die beim Rauchen einen Geschmack und ein Aroma erzeugen, das für Raucher herkömmlicher tabakhaltiger Produkte akzeptabel ist. Insbesondere sind die bislang verfügbaren Tabakersatzstoffe für die Verwendung in Wasserpfeifen ungeeignet, da sie viel zu schnell abbrennen und/oder unangenehm schmecken.

Der vorliegenden Erfindung liegt daher die Aufgabe zugrunde, einen Tabakersatz bereitzustellen, der frei von Nikotin ist und ein dem Naturtabak vergleichbares Raucherlebnis ermöglicht.

Gegenstand der vorliegenden Erfindung ist somit ein Verfahren zur Herstellung eines nikotinfreien Tabakersatzes auf pflanzlicher Basis, das dadurch gekennzeichnet ist, dass man
a) Glycerin mit Glucosesirup vermischt und in Abhängigkeit von der gewünschten Farbe und der gewünschten Geschmacksrichtung des herzustellenden Tabakersatzes wie folgt erwärmt:
   i. auf 20 bis 25 °C für hellen Tabakersatz ohne Aromatisierung oder mit den Geschmacksrichtungen Vanille, Banane, Pfirsich, Birne, Stachelbeere, Ananas, White Mulberry, Coconut, Honigmelone, Ice creme oder Helle Traube,
   ii. auf 50 bis 55 °C für Tabakersatz mittlerer Helligkeit ohne Aromatisierung oder mit den Geschmacksrichtungen Amaretto, Zitrone, Limette, Orange, Apfel, Erdbeere, Mango, Wassermelone, Grand Apfel, Feige, Aprikose, Nektarine, Gelbe Pflaume oder Kiwi,
   iii. auf 65 bis 70 °C für dunklen Tabakersatz ohne Aromatisierung oder mit den Geschmacksrichtungen Schwarze Traube, Schwarze Pflaume, Kirsche, Blaubeere, Doppel Apfel, Himbeere, Brombeere, Black Mulberry, Cranberry, Tee oder Minze,
b) das erwärmte Gemisch unter Beibehaltung der gewählten Temperatur mit dem gewünschten Aroma versetzt und
c) eine Mischung aus Rosinen und/oder Blättern des Salbaumes (Shorea robusta) oder getrocknete Äpfeln sowie Stroh und weiteren getrockneten Pflanzenbestandteilen mit dem erwärmten, gegebenenfalls aromatisierten Gemisch befeuchtet.

Vorzugsweise vermischt man Glycerin mit 5 Gew-% bis 20 Gew-%, insbesondere 10 Gew-% bis 15 Gew-%, besonders bevorzugt 11 Gew-% bis 13 Gew-% Glucosesirup, bezogen auf die Gesamtmenge der Mischung. Ein höherer Glucoseanteil führt zu stärkerem Rauch, ein niedrigerer zu weniger Rauch.

Ein weiterer Gegenstand der vorliegenden Erfindung ist ein nikotinfreier Tabakersatz, der durch das erfindungsgemäße Herstellungsverfahren erhältlich ist.

Vorteilhafterweise zeigt der erfindungsgemäße nikotinfreie Tabakersatz ein dem Tabak sehr ähnliches Brennverhalten. Der Rauch läßt sich geschmacklich kaum bis gar nicht von dem herkömmlichen Tabaks unterscheiden, enthält jedoch kein suchtförderndes Nikotin.

Der erfindungsgemäße nikotinfreie Tabakersatz kann grundsätzlich in jeder Form von Rauchware Verwendung finden, beispielsweise in Zigaretten oder Pfeifen, eignet sich jedoch besonders für den Einsatz in Wasserpfeifen und Zigaretten.

Herkömmliche Wasserpfeifentabake oder Tabakersatzstoffe enthalten oftmals Aromen, die dem Rauch, bzw. Dampf einen spezifischen Geschmack verleihen. Auch Zigarettentabake oder in Zigaretten eingesetzte Tabakersatzstoffe können aromatisiert sein. Konsumenten wünschen allgemein bei Rauchwaren, insbesondere jedoch bei solchen, die für die Verwendung in Wasserpfeifen bestimmt sind, dass der optische Eindruck des Tabaks oder Tabakersatzstoffes mit dem übereinstimmt, den sie mit der Herkunft des jeweiligen Aromas assoziieren. So sollte ein Wasserpfeifentabak oder -ersatzstoff mit dem Aroma "helle Traube" nicht dunkel gefärbt und einer mit dem Aroma "Blaubeere" nicht von heller Farbe sein. Um diesen Wünschen der Verbraucher nachzukommen, werden bei der Tabakherstellung, insbesondere aber bei der Herstellung von Wasserpfeifentabaken häufig Lebensmittelfarben oder andere Pigmente eingesetzt, die die Gesundheitsbelastung durch das Rauchen zusätzlich erhöhen.

Überraschenderweise wurde gefunden, dass der durch das erfindungsgemäße Verfahren erhältliche Tabakersatz drei Vorteile in sich vereint.

Erstens entfalten sich die jeweiligen Aromen beim Rauchen besonders intensiv und nachhaltig, wenn der Tabakersatz unter Beachtung der genannten Temperaturbereiche hergestellt wurde.

Zweitens nimmt der Tabakersatz ohne Zusatz von Lebensmittelfarben oder sonstigen Pigmenten eine dem gewünschten Aroma entsprechende Farbe an, wenn der Tabakersatz unter Beachtung der genannten Temperaturbereiche hergestellt wird, wodurch die Akzeptanz beim Verbraucher deutlich erhöht wird.

Drittens verläuft die Herstellung des Tabakersatzes wesentlich schneller und daher kostengünstiger, als die Herstellung unter Verzicht auf die Erwärmung. Nach dem erfindungsgemäßen Verfahren läßt sich ein Tabakersatzstoff innerhalb von Minuten mit Feuchthaltemittel und gewünschtenfalls Aromen durchtränken. Er ist somit in kurzer Zeit verkaufsfertig. Kaltes Feuchthaltemittel (mit oder ohne Aroma) benötigt hingegen Tage, um hinreichend in den Tabakersatz einzuziehen.

Ist keine Aromatisierung gewünscht, richtet sich die Temperatur bei der Herstellung des Tabakersatzes nach der gewünschten Färbung (20 bis 25 °C für hellen Tabakersatz, 50 bis 55 °C für Tabakersatz von mittlerer Helligkeit, 65 bis 70 °C für dunklen Tabakersatz).

Bei einer Wasserpfeife wird Tabak oder ein Tabakersatz durch ein heißes Heizmedium, in der Regel Kohle, erhitzt. Physikalisch betrachtet entsteht bei der Wasserpfeife (Shisha) kein Rauch, sondern Dampf. In Wasserpfeifen wird der Tabak nicht verbrannt, sondern durch die glühende Kohle nur zum Schwelen gebracht. Der hierbei ausströmende Dampf wird durch ein Wasserbad geleitet, hierbei gekühlt und gereinigt und über einen Schlauchausgang geraucht.

Die Wasserpfeife besteht typischerweise aus einer im Wesentlichen vertikalen Rauchsäule, an deren Oberseite ein Kopf aufgesetzt ist, welcher sowohl das Heizmedium (die heißen Kohlen) als auch den zu rauchenden Wasserpfeifentabak oder -tabakersatz aufnimmt. Das untere Ende der Rauchsäule ragt in einen teilweise mit Wasser gefüllten Behälter. Oberhalb des Wasserspiegels dieses Behälters ist der zu einem Mundstück für den Benutzer führende Schlauch angeflanscht.

Durch das Anziehen von Rauch und/oder Dampf über den Schlauchausgang entsteht im Wasserbehälter ein Unterdruck, der sofort ausgeglichen wird, indem Luft über Gaseintrittsöffnungen in dem Kopf durch die Rauchsäule und das Wasser in den Behälter gelangt (Fluidkommunikation).

Bevorzugtermaßen werden die Aromen in einer Konzentration von 0,5 Gew-% bis 10 Gew-%, insbesondere 1 Gew-% bis 7,5 Gew-%, besonders bevorzugt 2 Gew-% bis 5 Gew-% dem erwärmten Gemisch zugegeben, bezogen auf die Gesamtmenge der Mischung.

Gewünschtenfalls können dem erfindungsgemäßen Tabakersatz auch frische (nicht getrocknete) Pflanzenbestandteile, insbesondere frisches Obst, besonders bevorzugt frische Trauben, Äpfel, Berberitzen (Berberis vulgaris) oder Zitrusfrüchte zugesetzt werden.

Ein weiterer optionaler Bestandteil des erfindungsgemäßen Tabakersatzes ist Melasse oder ein anderer zuckerhaltiger Sirup, insbesondere Traubensirup.

Melasse ist ein honigartiger dunkelbrauner Zuckersirup, der als Nebenerzeugnis in der Zuckerproduktion aus Zuckerrohr, Zuckerrüben und auch aus Zuckerhirse anfällt. Melasse enthält neben etwa 60 Prozent Zucker (Saccharose oder Raffinose) noch organische Säuren, Betain, Vitamine und etwa drei Prozent anorganische Salze. Erfindungsgemäß kann jede handelsübliche Melasse verwendet werden.

Rosinen sind getrocknete Weinbeeren mit einem Restfeuchtegehalt von etwa 15 bis 18 % und einem Fruchtzuckergehalt von etwa 33 %. Erfindungsgemäß sind alle handelsüblichen Rosinensorten geeignet. Bevorzugtermaßen enthält der erfindungsgemäße Tabakersatz 5 bis 35 Gew.-%, insbesondere 10 bis 27,5 Gew.-% Rosinen.

Erfindungsgemäß einsetzbar sind anstelle von Rosinen oder auch in Kombination mit Rosinen, Blätter des Salbaumes. Diese werden vorzugsweise 2 bis 4 Minuten stark erhitzt, insbesondere in einer Mikrowelle und danach zerkleinert, beispielsweise in einer Schlagmessermühle. Die zerkleinerten Blätter eignen sich besonders gut zur Anwendung in dem erfindungsgemäßen Verfahren, da sie das Feuchthaltemittel und gegebenenfalls die Aromen sehr gut aufnehmen und vor allem nur langsam abbrennen, wodurch einer der wesentlichen Nachteile des Standes der Technik vermieden wird.

Stroh ist ein Sammelbegriff für ausgedroschene und trockene Halme und Blätter von Getreide, Ölpflanzen, Faserpflanzen oder Hülsenfrüchten. Jedes handelsübliche Stroh kann im Rahmen der vorliegenden Erfindung eingesetzt werden. Bevorzugtermaßen enthält der erfindungsgemäße Tabakersatz 0,5 bis 3 Gew.-%, insbesondere 1 bis 1,5 Gew.-% Stroh.

Als weitere getrocknete Pflanzenbestandteile sind erfindungsgemäß insbesondere geeignet:
i. Getrocknete Früchte der Berberitzengewächse (Berberidaceae), vorzugsweise die getrockneten Beeren der gewöhnlichen Berberitze (Berberis vulgaris).
ii. Getrocknete Beeren der Gattung Vaccinium, vorzugsweise der großfrüchtigen Moosbeere (Vaccinium macrocarpon), auch bekannt unter der englischen Bezeichnung Cranberry sowie gleichermaßen bevorzugt der Heidelbeere (Vaccinium myrtillus), regional auch Blaubeere genannt.
iii. Getrocknete Äpfel.
iv. Getrocknete Zitrusfrüchte, vorzugsweise Mandarinen, Clementinen, Satsumas, Orangen, Pomeranzen, Bergamotten, Pampelmusen, Grapefruit, Limetten, Zitronen oder Kumquats.
v. Getrocknete Sammelnussfrüchte von Rosenarten, vorzugsweise der Hunds-Rose (Rosa canina), besonders bevorzugt getrocknete Hagebutten.
vi. Getrocknete und gegebenenfalls fermentierte Blätter, Knospen, Blüten und/oder Stängel der Teepflanze (Camellia sinensis).
vii. Getrocknete Bestandteile sonstiger Pflanzen, die zur Herstellung von Kräuter- oder Früchtetees verwendet werden, beispielsweise Blätter, Knospen, Blüten, Früchte, Stängel, Rinde oder auch Wurzeln, vorzugsweise getrocknete Blätter von Minze-Arten (Mentha), die als Minztee erhältlich sind sowie der getrockneten Innenrinde des Lapacho-Baums, die unter der Bezeichnung Lapacho-Tee vertrieben wird.

Bevorzugtermaßen enthält der erfindungsgemäße Tabakersatz 25 bis 75 Gew.-%, insbesondere 30 bis 66 Gew.-% weitere getrocknete Pflanzenbestandteile.

Der erfindungsgemäße Tabakersatz enthält als Feuchthaltemittel Glycerin, gewünschtenfalls auch eine Kombination mehrerer verschiedener Feuchthaltemittel, um ein übermäßiges Austrocknen zu vermeiden. Geeignet sind neben Glycerin auch die üblicherweise in der Zigarettenherstellung verwendeten Feuchthaltemittel, z. B. Sorbit oder andere mehrwertige Alkohole, beispielsweise 1,2-Propylenglykol.

Bevorzugtermaßen enthält der erfindungsgemäße Tabakersatz 15 bis 30 Gew.-%, insbesondere 20 bis 25 Gew.-% Feuchthaltemittel.

Der Feuchtigkeitsgehalt des erfindungsgemäßen Tabakersatzes kann im Bereich von etwa 5 bis 50% liegen und beträgt für den erfindungsgemäß bevorzugten Verwendungszweck in Wasserpfeifen vorzugsweise 20 bis 40%, besonders bevorzugt etwa 30%. Für Vertriebszwecke, insbesondere um den Anforderungen der Deutschen Tabakverordnung zu genügen, ist es gleichermaßen bevorzugt, den Feuchtigkeitsgehalt des erfindungsgemäßen Tabakersatzes auf 5% zu begrenzen.

Bei allen vor- oder nachstehend genannten relativen bzw. prozentualen gewichtsbezogenen Mengenangaben ist zu beachten, dass diese im Rahmen der vorliegenden Erfindung derart auszuwählen sind, dass sie sich in der Summe in der erfindungsgemäßen Zubereitung unter Einbeziehung sämtlicher Komponenten bzw. Inhaltsstoffe bzw. Zusatzstoffe bzw. Bestandteile bzw. Exzipienten stets zu 100% bzw. 100 Gew.-% ergänzen. Dies versteht sich aber für den Fachmann von selbst.

Im Übrigen gilt, dass der Fachmann anwendungsbezogen oder einzelfallbedingt von den nachfolgend angeführten Zahlen-, Bereichs-, Gewichts- und Mengenangaben abweichen kann, ohne dass er den Rahmen der vorliegenden Erfindung verläßt.

### Beispiele:

Es wurde erfindungsgemäßer nikotinfreier Tabakersatz in verschiedenen Geschmacksrichtungen hergestellt.

Die pflanzlichen Ausgangsstoffe wurden in einer Küchenmaschine zerkleinert und in den Beispielen 1 bis 8 mit einem erwärmten und entsprechend dem gewünschten Aroma aromatisierten Gemisch aus Glycerin und Glucosesirup versetzt. In Beispiel 9 wurde ein erwärmtes Gemisch aus Glycerin und Glucosesirup ohne Aroma verwendet.

Die Beispiele 1 bis 9 beschreiben Mischungen, die besonders für die Verwendung in Wasserpfeifen geeignet sind. Beispiel 10 beschreibt eine Mischung für die Verwendung in nikotinfreien Zigaretten. Beispiel 11 beschreibt eine mit oder ohne Aroma einsetzbare Basisrezeptur.

Beispiel 1: Nikotinfreier Tabakersatz mit Blaubeergeschmack, Herstellungstemperatur 70 °C.

| | |
|---|---|
| Rosinen | 55g |
| Cranberry | 70g |
| Stroh | 3g |
| Berberitzen (getrocknet) | 7g |
| Blaubeertee | 15g |

Beispiel 2: Nikotinfreier Tabakersatz mit Apfelgeschmack, Herstellungstemperatur 53 °C.

| | |
|---|---|
| Rosinen | 50g |
| Cranberry | 12g |
| Stroh | 3g |
| Grüner Apfel (getrocknet) | 80g |
| Apfeltee (grob geschnitten) | 15g |

Beispiel 3: Nikotinfreier Tabakersatz der Geschmacksrichtung Doppelapfel, Herstellungstemperatur 68 °C.

| | |
|---|---|
| Rosinen | 50g |
| Cranberry | 12g |
| Stroh | 3g |
| Gelber Apfel (getrocknet) | 40g |
| Roter Apfel (getrocknet) | 40g |
| Apfeltee (grob geschnitten) | 15g |

Beispiel 4: Nikotinfreier Tabakersatz mit Zitronengeschmack, Herstellungstemperatur 54 °C.

| | |
|---|---|
| Rosinen | 30g |
| Berberitzen (getrocknet, aus dem Iran) | 20g |
| Stroh | 3g |
| Zitronentee | 7g |
| Hagebuttentee | 5g |
| Zitrone (getrocknet) | 90g |

Beispiel 5: Nikotinfreier Tabakersatz mit Limettengeschmack, Herstellungstemperatur 52 °C.

| | |
|---|---|
| Rosinen | 40g |
| Berberitzen (getrocknet) | 20g |
| Stroh | 3g |
| Limettentee | 7g |
| Hagebuttentee | 5g |
| Limette (getrocknet) | 80g |

Beispiel 6: Nikotinfreier Tabakersatz mit Orangengeschmack, Herstellungstemperatur 55 °C.

| | |
|---|---|
| Rosinen | 50g |
| Berberitzen (getrocknet) | 12g |
| Stroh | 3g |
| Orangentee | 7g |
| Hagebuttentee | 3g |
| Orange (getrocknet) | 80g |

Beispiel 7: Nikotinfreier Tabakersatz mit "Dunkle Traube"-Geschmack, Herstellungstemperatur 69 °C.

| | |
|---|---|
| Rosinen (längliche, aus dem Iran) | 70g |
| Traubensirup | 22g |
| Stroh | 3g |
| Traubentee | 10g |
| Traube (getrocknet) | 50g |

Beispiel 8: Nikotinfreier Tabakersatz mit Minzgeschmack, Herstellungstemperatur 66 °C.

| | |
|---|---|
| Rosinen | 20g |
| Berberitzen (getrocknet) | 22g |
| Stroh | 3g |
| Minztee | 10g |
| Minze (frisch) | 100g |

Beispiel 9: Nikotinfreier Tabakersatz mit Teegeschmack, Herstellungstemperatur 68 °C.

| | |
|---|---|
| Rosinen | 30g |
| Stroh | 2g |
| Schwarzer Tee | 123g |
| Lapacho-Tee | 5g |

Beispiel 10: Nikotinfreier Tabakersatz für die Verwendung in Zigaretten, Herstellungstemperatur 55 °C.

| | |
|---|---|
| Apfel (getrocknet) | 3g |
| Apfeltee | 3g |
| Stroh | 1g |
| Hagebuttentee | 5g |
| Lapacho-Tee | 3g |

Aus der Mischung mit einem Gesamtgewicht von 15g lassen sich 13,5 bis 14 Zigaretten herstellen, deren Geschmack dem einer herkömmlichen tabakhaltigen Zigarette entspricht.

Beispiel 11: Basisrezeptur eines nikotinfreien Tabakersatzes, die sich mit allen bekannten Aromastoffen aromatisieren oder auch ohne Zusatzaromatisierung rauchen lässt. Hiermit lassen sich alle aromatisierten oder nicht aromatisierten Wasserpfeifentabake geschmacklich nahezu oder sogar vollkommen identisch nachbilden.

| | |
|---|---|
| Früchte Tee Amaretto (grob geschnitten) | 35g |
| Früchte Tee Vanille (grob geschnitten) | 35g |
| Früchte Tee Apfel | 35g |
| Rosinen | 50g |
| Cranberrie | 40g |
| Stroh | 5g |

## Patentansprüche

1. Verfahren zur Herstellung eines nikotinfreien Tabakersatzes auf pflanzlicher Basis, wobei Glycerin mit Glucosesirup vermischt wird, das **dadurch gekennzeichnet ist, dass** man
a) Glycerin mit Glucosesirup vermischt und in Abhängigkeit von der gewünschten Farbe und der gewünschten Geschmacksrichtung des herzustellenden Tabakersatzes wie folgt erwärmt:
i. auf 20 bis 25 °C für hellen Tabakersatz ohne Aromatisierung oder mit den Geschmacksrichtungen Vanille, Banane, Pfirsich, Birne, Stachelbeere, Ananas, White Mulberry, Coconut, Honigmelone, Ice creme oder Helle Traube,
ii. auf 50 bis 55 °C für Tabakersatz mittlerer Helligkeit ohne Aromatisierung oder mit den Geschmacksrichtungen Amaretto, Zitrone, Limette, Orange, Apfel, Erdbeere, Mango, Wassermelone, Grand Apfel, Feige, Aprikose, Nektarine, Gelbe Pflaume oder Kiwi,
iii. auf 65 bis 70 °C für dunklen Tabakersatz ohne Aromatisierung oder mit den Geschmacksrichtungen Schwarze Traube, Schwarze Pflaume, Kirsche, Blaubeere, Doppel Apfel, Himbeere, Brombeere, Black Mulberry, Cranberry, Tee oder Minze,
b) das erwärmte Gemisch unter Beibehaltung der gewählten Temperatur mit dem gewünschten Aroma versetzt und
c) eine Mischung aus Rosinen und/oder Blättern des Salbaumes oder getrocknete Äpfeln sowie Stroh und weiteren getrockneten Pflanzenbestandteilen mit dem erwärmten, gegebenenfalls aromatisierten Gemisch befeuchtet.

2. Verfahren nach Anspruch 1, **dadurch gekennzeichnet, dass** man Glycerin mit 5 Gew-% bis 20 Gew-%, insbesondere 10 Gew-% bis 15 Gew-%, besonders bevorzugt 11 Gew-% bis 13 Gew-% Glucosesirup, bezogen auf die Gesamtmenge der Mischung, vermischt.

3. Verfahren nach Anspruch 1 oder 2, **dadurch gekennzeichnet, dass** man die Aromen in einer Konzentration von 0,5 Gew-% bis 10 Gew-%, insbesondere 1 Gew-% bis 7,5 Gew-%, besonders bevorzugt 2 Gew-% bis 5 Gew-%, bezogen auf die Gesamtmenge der Mischung, dem erwärmten Gemisch zugibt.

4. Nikotinfreier Tabakersatz, erhältlich durch ein Verfahren nach einem der Ansprüche 1 bis 3.

5. Tabakersatz nach Anspruch 4, enthaltend Aromen, insbesondere solche, die ausgewählt sind unter den in Anspruch 1.a) genannten.

6. Tabakersatz nach einem der Ansprüche 4 oder 5, enthaltend frische Pflanzenbestandteile, insbesondere frisches Obst, besonders bevorzugt frische Trauben, Äpfel, Berberitzen (Berberis vulgaris) oder Zitrusfrüchte.

7. Tabakersatz nach einem der Ansprüche 4 bis 6, enthaltend
• 5 bis 35 Gew.-%, insbesondere 10 bis 27,5 Gew.-% Rosinen oder getrocknete Äpfel,
• 0,5 bis 3 Gew.-%, insbesondere 1 bis1,5 Gew.-% Stroh,
• 25 bis 75 Gew.-%, insbesondere 30 bis 66 Gew.-% weitere getrocknete Pflanzenbestandteile und
• 15 bis 30 Gew.-%, insbesondere 20 bis 25 Gew.-% Feuchthaltemittel.

8. Tabakersatz nach einem der Ansprüche 4 bis 7, **dadurch gekennzeichnet, daß** die weiteren getrockneten Pflanzenbestandteile ausgewählt sind unter
i. Getrocknete Früchte der Berberitzengewächse (Berberidaceae), vorzugsweise die getrockneten Beeren der gewöhnlichen Berberitze (Berberis vulgaris).
ii. Getrocknete Beeren der Gattung Vaccinium, vorzugsweise der großfrüchtigen Moosbeere (Vaccinium macrocarpon), auch bekannt unter der englischen Bezeichnung Cranberry sowie gleichermaßen bevorzugt der Heidelbeere (Vaccinium myrtillus), regional auch Blaubeere genannt.
iii. Getrocknete Äpfel.
iv. Getrocknete Zitrusfrüchte, vorzugsweise Mandarinen, Clementinen, Satsumas, Orangen, Pomeranzen, Bergamotten, Pampelmusen, Grapefruit, Limetten, Zitronen oder Kumquats.
v. Getrocknete Sammelnussfrüchte von Rosenarten, vorzugsweise der Hunds-Rose (Rosa canina), besonders bevorzugt getrocknete Hagebutten.
vi. Getrocknete und gegebenenfalls fermentierte Blätter, Knospen, Blüten und/oder Stängel der Teepflanze (Camellia sinensis).
vii. Getrocknete Bestandteile sonstiger Pflanzen, die zur Herstellung von Kräuter- oder Früchtetees verwendet werden, beispielsweise Blätter, Knospen, Blüten, Früchte, Stängel, Rinde oder auch Wurzeln, vorzugsweise getrocknete Blätter von Minze-Arten (Mentha), die als Minztee erhältlich sind sowie der getrockneten Innenrinde des Lapacho-Baums, die unter der Bezeichnung Lapacho-Tee vertrieben wird.

9. Tabakersatz nach einem der Ansprüche 4 bis 8, **dadurch gekennzeichnet, daß** der Feuchtigkeitsgehalt im Bereich von etwa 5 bis 50% liegt und für den bevorzugten Verwendungszweck in Wasserpfeifen vorzugsweise etwa 5% oder 20 bis 40%, besonders bevorzugt etwa 30% beträgt.

10. Verwendung eines nikotinfreien Tabakersatzes gemäß einem der Ansprüche 4 bis 9 als Rauchware in Wasserpfeifen oder Zigaretten.

## Claims

1. Method for producing a plant-based nicotine-free tobacco substitute, wherein glycerol is mixed with glucose syrup, which is **characterized in that** one
a) mixes glycerol with glucose syrup and heats, depending on the desired color and flavor of the tobacco substitute to be prepared, as follows:
i. to 20 to 25 °C for light tobacco substitute without flavoring or with the flavors vanilla, banana, peach, pear, gooseberry, pineapple, white mulberry, coconut, honeydew melon, ice cream or light grape,
ii. to 50 to 55 °C for tobacco substitute of medium lightness without flavoring or with the flavors amaretto, lemon, lime, orange, apple, strawberry, mango, watermelon, grand apple, fig, apricot, nectarine, yellow plum or kiwi,
iii. to 65 to 70 °C for dark tobacco substitute without flavoring or with the flavors black grape, black plum, cherry, blueberry, double apple, raspberry, blackberry, black mulberry, cranberry, tea or mint,
b) mixes the heated mixture with the desired flavor while maintaining the selected temperature; and
c) moisturizes a mixture of raisins and/or leaves of the sal tree or dried apples as well as straw and other dried plant constituents with the heated, optionally flavored mixture.

2. Method according to claim 1, **characterized in that** one mixes glycerol with 5 wt.% to 20 wt.%, in particular 10 wt.% to 15 wt.%, particularly preferably 11 wt.% to 13 wt.% glucose syrup, based on the total amount of the mixture.

3. Method according to claim 1 or 2, **characterized in that** one adds the flavors to the heated mixture in a concentration of 0.5 wt.% to 10 wt.%, in particular 1 wt.% to 7.5 wt.%, particularly preferably 2 wt.% to 5 wt.%, based on the total amount of the mixture.

4. Nicotine-free tobacco substitute obtainable by a method according to any one of claims 1 to 3.

5. Tobacco substitute according to claim 4, containing flavors, in particular those which are selected from those mentioned in claim 1.a).

6. Tobacco substitute according to any one of claims 4 or 5, containing fresh plant constituents, in particular fresh fruit, particularly preferably fresh grapes, apples, barberries (Berberis vulgaris) or citrus fruits.

7. Tobacco substitute according to any one of claims 4 to 6, containing
• 5 to 35 wt.%, in particular 10 to 27.5 wt.% raisins or dried apples,
• 0.5 to 3 wt.%, in particular 1 to1.5 wt.% straw,
• 25 to 75 wt.%, in particular 30 to 66 wt.% of other dried plant constituents, and
• 15 to 30 wt.%, in particular 20 to 25 wt.% humectant.

8. Tobacco substitute according to any one of claims 4 to 7, **characterized in that** the further dried plant constituents are selected from
i. dried fruits of the barberry family (Berberidaceae), preferably the dried berries of the common barberry (Berberis vulgaris).
ii. dried berries of the genus Vaccinium, preferably the large-fruited cranberry (Vaccinium macrocarpon), also known by the English name cranberry, and equally preferably the blueberry (Vaccinium myrtillus), also known regionally as blueberry.
iii. dried apples.
iv. dried citrus fruits, preferably mandarins, clementines, satsumas, oranges, bitter orange, bergamot, grapefruit, lime, lemon or kumquat.
v. dried glean nut fruits of rose species, preferably dog rose (Rosa canina), particularly perferably dried rose hips.
vi. dried and optionally fermented leaves, buds, flowers and/or stems of the tea plant (Camellia sinensis).
vii. dried constituents of other plants used for producing herbal or fruit teas, for example leaves, buds, flowers, fruits, stems, bark or also roots, preferably dried leaves of mint species (Mentha) available as mint tea as well as the dried inner bark of the Lapacho tree marketed under the name Lapacho tea.

9. Tobacco substitute according to any one of claims 4 to 8, **characterized in that** the moisture content is in the range of about 5 to 50% and, for the preferred use in hookahs, is preferably about 5% or 20 to 40%, particularly preferably about 30%.

10. Use of a nicotine-free tobacco substitute according to any one of claims 4 to 9 as a smoking product in hookahs or cigarettes.

## Revendications

1. Procédé de fabrication d'un substitut de tabac sans nicotine à base végétale, dans lequel on mélange du glycérol avec du sirop de glucose, qui est **caractérisé en ce que**
a) on mélange du glycérol avec du sirop de glucose et on la chauffe comme suit, en fonction de la couleur et du goût souhaités du substitut de tabac à fabriquer :
i. de 20 à 25 °C pour des substituts de tabac blonds non aromatisés ou avec des arômes vanille, banane, pêche, poire, groseille à maquereau, ananas, mûre blanche, noix de coco, melon jaune, crème glacée ou raisin blanc,
ii. de 50 à 55 °C pour des substituts de tabac de couleur moyenne non aromatisés ou avec des arômes amaretto, citron, citron vert, orange, pomme, fraise, mangue, pastèque, grande pomme, figue, abricot, nectarine, prune jaune ou kiwi,
iii. de 65 à 70 °C pour des substituts de tabac brun non aromatisés ou avec des arômes raisin noir, prune noire, cerise, myrtille, double pomme, framboise, mûre de ronce, mûre noire, canneberge, thé ou menthe,
b) on ajoute l'arôme souhaité au mélange chauffé en maintenant la température choisie et
c) on humidifie un mélange de raisins secs et/ou de feuilles de sal ou de pommes séchées ainsi que de paille et d'autres composants végétaux séchés avec le mélange chauffé, éventuellement aromatisé.

2. Procédé selon la revendication 1, **caractérisé en ce que** l'on mélange du glycérol avec 5 % en poids à 20 % en poids, en particulier 10 % en poids à 15 % en poids, de manière particulièrement préférée 11 % en poids à 13 % en poids de sirop de glucose, par rapport à la quantité totale du mélange.

3. Procédé selon la revendication 1 ou 2, **caractérisé en ce que** l'on ajoute au mélange chauffé les arômes à une concentration de 0,5 % en poids à 10 % en poids, en particulier de 1 % en poids à 7,5 % en poids, de manière particulièrement préférée de 2 % en poids à 5 % en poids, par rapport à la quantité totale du mélange.

4. Substitut de tabac sans nicotine, pouvant être obtenu par un procédé selon l'une des revendications 1 à 3.

5. Substitut de tabac selon la revendication 4, contenant des arômes, en particulier des arômes choisis parmi ceux mentionnés dans la revendication 1, point a).

6. Substitut de tabac selon l'une des revendications 4 ou 5, contenant des composants végétaux frais, en particulier des fruits frais, de manière particulièrement préférée des raisins frais, des pommes, des épines-vinettes (Berberis vulgaris) ou des agrumes.

7. Substitut de tabac selon l'une des revendications 4 à 6, contenant
• 5 à 35 % en poids, en particulier 10 à 27,5 % en poids de raisins secs ou de pommes séchées,
• 0,5 à 3 % en poids, en particulier 1 à 1,5 % en poids de paille,
• 25 à 75 % en poids, en particulier 30 à 66 % en poids d'autres composants végétaux séchés et
• 15 à 30 % en poids, en particulier 20 à 25 % en poids d'agent humidifiant.

8. Substitut de tabac selon l'une des revendications 4 à 7, **caractérisé en ce que** les autres composants végétaux séchés sont choisis parmi les suivants :
i. fruits séchés de la famille des berbéris (Berberidaceae), de préférence baies séchées du berbéris commun (Berberis vulgaris),
ii. baies séchées du genre Vaccinium, de préférence de la canneberge à gros fruits (Vaccinium macrocarpon), également connue sous le nom anglais de cranberry, ainsi que, de manière tout aussi préférée, de la myrtille (Vaccinium myrtillus), également appelée bleuet dans certaines régions,
iii. pommes séchées,
iv. agrumes séchés, de préférence mandarines, clémentines, satsumas, oranges, pomélos, bergamotes, pamplemousses, grape-fruits, citrons verts, citrons ou kumquats,
v. faux-fruits séchés de la famille des rosacées, de préférence du rosier des chiens (Rosa canina), de manière particulièrement préférée les cynorhodons séchés,
vi. feuilles, bourgeons, fleurs et/ou tiges séchés et éventuellement fermentés du théier (Camellia sinensis),
vii. composants séchés d'autres plantes utilisées pour la préparation d'infusions d'herbes ou de fruits, par exemple feuilles, bourgeons, fleurs, fruits, tiges, écorce ou encore racines, de préférence feuilles séchées d'espèces de menthe (Mentha) disponibles sous forme de thé à la menthe ainsi que l'écorce intérieure séchée de l'arbre lapacho, commercialisée sous le nom de thé Lapacho.

9. Substitut de tabac selon l'une des revendications 4 à 8, **caractérisé en ce que** la teneur en humidité se situe dans la plage d'environ 5 à 50 % et, pour l'utilisation préférée dans les narguilés, est de préférence d'environ 5 % ou de 20 à 40 %, de manière particulièrement préférée d'environ 30 %.

10. Utilisation d'un substitut de tabac sans nicotine selon l'une des revendications 4 à 9 comme produit à fumer dans les narguilés ou les cigarettes.
